# EUROPÄISCHE PATENTSCHRIFT

(11) **EP 1 653 576 B1**
(45) Veröffentlichungstag und Bekanntmachung des Hinweises auf die Patenterteilung: **06.08.2008**
(21) Anmeldenummer: 04405668.7
(22) Anmeldetag: 02.11.2004
(51) Int. Cl.: H01R 43/28

(54) **Kabelspeicher**
Cable storages device
Dispositif pour stocker des câbles

(43) Veröffentlichungstag der Anmeldung: 03.05.2006
(73) Patentinhaber: Komax Holding AG, 6036 Dierikon (CH)
(72) Erfinder: Noseda, Iso, 6207 Nottwil (CH); Meredith, Zane, 6037 Root (CH)
(74) Vertreter: EGLI-EUROPEAN PATENT ATTORNEYS

(56) Entgegenhaltungen:
- EP-A- 0 494 570
- US-A- 4 877 228

## Beschreibung

Die vorliegende Erfindung betrifft eine Einrichtung zum Speichern von Kabel bzw. Kabelstücken, an ihren Enden. Insbesondere betrifft die Erfindung eine solche Einrichtung, mit der die Kabel sowohl transportiert als auch einfach und praktisch dem Weiterverarbeitungsprozess zugeführt werden können. Weiterhin betrifft die Erfindung ein Verfahren zum Speichern von Kabeln, insbesondere mit der vorgenannten Einrichtung.

Aus der US-A-5 127 159 ist (dort z.B. in Figur 2B gut dargestellt) ein Kabelspeicher aus nebeneinander liegenden Klemmeinrichtungen bekannt, in die die Kabelenden eingeklemmt werden sollen. In die Klemmeinrichtungen werden die Kabelenden aber so eingeklemmt, dass sie einer erheblichen Quer- und Längsbelastung ausgesetzt sind. Des weiteren müssen die Kabel entweder - wiederum mit einer erheblichen Belastung für die Kabelenden - herausgezogen werden oder aber es ist eine spezielle Einrichtung notwendig, um die Kabelenden belastungsarm freizugeben.

Weiterhin weist der aus der US-A-5 127 159 bekannte Kabelspeicher den Nachteil auf, dass eine Vielzahl von Kabelenden in der gleichen Klemmposition nur unter nochmals erheblich gesteigerten Belastung für die Kabelenden gespeichert werden kann.

Die Bedienung eines solchen vorstehend beschriebenen Kabelspeichers ist aus der US-A-5 606 795 grundsätzlich bekannt, ohne dass aber die vorstehend bezeichneten Probleme gelöst würden.

Eine Greifvorrichtung zum Behandeln der Kabelenden ist auch aus der EP-A-0 494 570, die als nächstliegender Stand der Technik angesehen wird, sowie aus der EP-A-0 584 493 bekannt.

Grundsätzlich bekannt sind so genannte Revolverspeicher, in denen die Kabelenden typischerweise auf einem Umfang angeordnet sind. Solche Speichereinheiten eignen sich besonders gut für eine automatische, programmierte Weiterverarbeitung. Für eine manuelle Weiterverarbeitung erscheinen solche Revolveranordnungen aber weniger geeignet.

Es ist also die Aufgabe der Erfindung, einen Kabelspeicher vorzuschlagen, bei dem die Belastung auf die Kabel, insbesondere beim Vorgang des Speicherns, möglichst gering gehalten werden kann. Weiterhin soll der Vorgang des Freigebens der Kabel möglichst einfach gehalten werden können. Der Kabelspeicher soll dabei möglichst mit einer der oben zitierten, vorbekannten Greifeinrichtungen bedient werden können. Eine händische Weiterverarbeitung - nämlich die Entnahme der Kabel aus dem Speicher - soll in jedem Fall möglich sein.

Die Erfindung löst die Aufgabe durch eine Einrichtung nach Anspruch 1. Dabei haben die Massnahmen der Erfindung zunächst einmal zur Folge, dass insbesondere beim Speichern eines wie auch einer Vielzahl von Kabelenden in der gleichen Speichereinheit die Kabelenden keiner wesentlichen mechanischen Belastung ausgesetzt sind. Weiterhin können die aus der EP-A-0 494 570 sowie aus der EP-A-0 584 493 bekannten Greifvorrichtungen grundsätzlich verwendet werden.

Die Lösung gemäss der vorliegenden Erfindung besticht in erster Linie dadurch, dass sich die Federkraft des an seiner Schulter nach unten gedrückten Schiebers in keiner Weise auf die Beanspruchung des Kabels beim Einführen in den Speicher auswirkt. Die schonende Behandlung ist selbstverständlich insbesondere dann gegeben, wenn nur ein Kabel in einen Speicher eingesetzt wird. Sie bleibt aber auch dann schonend, wenn mehrere Kabel eingeführt werden.

Insbesondere ist auch das Entnehmen der oder des Kabels aus dem Speicher durch ein einfaches Drücken der Wippe durch einen Finger besonders einfach und schonend.

Die Federkraft des Schieberblocks beeinflusst die Klemmkraft auf das Kabel. Das Schliessen des als Wippe ausgebildeten Verschlusselementes wird insbesondere durch den Drehpunkt und dessen Federkraft bestimmt.

In einer speziellen Ausführung der Erfindung kann die Federkraft des Schiebers eingestellt werden, um den Kabelspeicher gemäss der vorliegenden Erfindung ohne Austauschen der Feder an die unterschiedlichen Begebenheiten anpassen zu können.

Der hier vorgestellte Kabelspeicher besticht insbesondere dadurch, dass er leicht ist, einfach und günstig in der Herstellung. Im Gegensatz zu vielen Kabelspeicher gemäss dem Stand der Technik kommt dieser Kabelspeicher vollständig ohne Druckluft aus und ist somit ideal für den Transport der Kabel im Speicher.

Weitere vorteilhafte Einzelheiten der Erfindung sind in den abhängigen Ansprüchen dargelegt.

Die vorgenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und technischen Konzeption keinen besonderen Ausnahmebedingungen, so dass die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der dazugehörigen Zeichnungen, in denen - beispielhaft - eine Einrichtung und ein dazugehöriger Verfahrensablauf zur vorliegenden Erfindung erläutert wird.

In den Zeichnungen zeigen:
- Fig. 1: einen Kabelspeicher gemäss der vorliegenden Erfindung in perspektivischer Ansicht;
- Fig. 2: den Kabelspeicher nach Fig. 2 von der Seite;
- Fig. 3: zwei aneinander angeordnete Kabelspeicher nach Fig. 1 von der Seite als funktionale Schnittzeichnung;
- Fig. 4: eine Vielzahl von Kabelspeicher auf einer Schiene angeordnet mit einer Greifeinrichtung zum bedienen eines der Speicher;
- Fig. 5: den Betrieb einer Greifvorrichtung in Zusammenspiel mit den Kabelspeichern auf mehreren Schienen;
- Fig. 6: eine Anlage zum Betrieb der Kabelspeicher nach Fig. 1 mit den wesentlichen Elementen; und
- Fig. 7: die Anlage nach Fig. 6 mit der Kabelwanne.

Der in Figur 1 und 2 als Ganzes mit 10 bezeichnete Kabelspeicher weist zwei miteinander verbundene Seitenteile 12 und 14 auf, die einen Spalt zur Aufnahme eines oder einer Vielzahl von Kabeln bzw. Kabelenden 20 ausbilden. Nach unten ist der Spalt durch einen Block 30 begrenzt. Der Block 30 ragt dabei über die Länge der Seitenteile 12 und 14 substantiell heraus und bildet so - im vorliegenden Ausführungsbeispiel - auf beiden Seiten eine Schulter. Weiterhin ist der Schieberblock 30 vertikal federnd ausgebildet, im Ausführungsbeispiel durch eine Feder 52, auf die er gelagert ist.

Nach oben kann der Spalt für die Kabel durch ein Verschlusselement 16 geschlossen oder geöffnet werden. Das Verschlusselement 16 ist um eine Achse 40 im linken Seitenteil 14 gelagert und wird durch eine weitere Feder 54 gegen die Innenwand des rechten Seitenteils 12 gedrückt. Durch einen Hebel 50 kann das Verschlusselement aber geöffnet werden und die Kabel so freigeben. Der Fachmann wird erkennen, dass die Lage der Achse bzw. der Drehpunkt für die Kräfteverhältnisse und damit für die Belastung, die auf das Kabel oder Kabelende wirkt, wesentlich sein kann.

Die obere Schrägflanke des Verschlusses 16 ist sehr schräg ausgebildet, um die Belastung, der das Kabel bei Einführen ausgesetzt ist, möglichst gering zu halten. Die untere Flanke ist dagegen im vorliegenden Ausführungsbeispiel mit einem Winkel von ca. 45° ausgebildet, so dass - im Zusammenspiel mit der Federkraft der Feder 54 - das Kabel oder die Kabel im Kabelspeicher festgehalten werden.

In Figur 3 ist eine bevorzugte Ausführungsform der vorliegenden Erfindung gezeigt, bei der die vorstehend beschriebenen Kabelspeicherelemente aneinandergesetzt sind. Dabei ist das rechte Seitenteil des dargestellten linken Speicherelementes als linkes Seitenteil des rechten Speicherelementes ausgebildet. Bei einer Vielzahl von miteinander verbundenen Speicherelementen ist also nur das rechte Abschlusselement als Seitenteil 12 ausgebildet.

In Figur 4 ist die Wirkweise der vorliegenden Erfindung besonders dargestellt. Hier sind eine Vielzahl von Speicherelementen 10 auf einer Schiene 80 angeordnet. In dieser Darstellung ist das letzte rechte Seitenteil 12 bzw. ein weiteres Element 14 weggelassen, um die Funktionsweise besser zeigen zu können. Ein Greifer 110, der mit einem Kabel 20 bestückt ist, drückt hierbei die Schultern des Blockes 30 herunter und gibt somit einen vergrösserten Speicherraum frei. Dann gibt der Greifer 110 das Kabel 20 durch Öffnen seiner Greifelemente frei und der Speicherraum wird dadurch, dass der Block 30 zurückgedrückt wird, wieder so klein, wie das Kabelmass dies verlangt. Selbstverständlich kann ein Kabel oder Kabelende auch händisch in den Kabelspeicher eingeführt werden, z.B. indem man die Schulter des Schieberblocks herunterdrückt und das Kabel somit den als Wippe ausgebildeten Verschluss 16 automatisch öffnet.

Dieser Zusammenhang ist in Figur 5 nochmals in einem anderen Massstab dargestellt, wobei eine Vielzahl von Speicherelementen 10 jeweils dargestellt sind, die aus den Teilen 14 und einem Abschlussteil 12 gebildet sind. Diese Speicherelemente sind auf einer Schiene 80 angeordnet. Die Schiene 80 weist dabei an beiden Enden einen Griff 90 auf, der grundsätzlich zwei Funktionen hat. Einerseits ist dieser Griff 90 als ganz herkömmlicher Tragegriff für die Schienen und damit für die Vielzahl von Speicherelementen gedacht und ausgebildet.

Wie in Figur 6 aber gezeigt, werden die mit den einzelnen Kabelspeichern 10 bestückten Schienen 80 auf einer Bestückungsanlage 200 von links in der hinteren Reihe 210 - im vorliegenden Ausführungsbeispiel händisch - eingeschoben. Sie werden dann nach rechts geschoben, soweit dort Platz für eine solche Schiene 80 ist. Wenn nun die rechte Schiene 80 mit dem Bestücken von Kabeln oder Kabelenden 20 an der Reihe ist, wird diese Schiene 80 - im Ausführungsbeispiel von Handlingseinheiten durch Anheben, nach vorne Versetzen und wieder Absenken - in die Bestückungsposition in eine vordere Reihe 220 gebracht und mit den Greifern 110 bestückt. Danach kann mittels Greifern 110 die bestückte Schiene 80 am Griff 90 nach links ausgeschoben werden. Im Ausführungsbeispiel sind drei nebeneinander angeordnete Greifer 110 vorgesehen, damit die Greifer 110 auch Kabelenden mit einem Doppelcrimpanschluss versorgen können. Es sind aber selbstverständlich auch andere Anordnungen von Greifern (z.B. zwei oder mehr als drei) möglich. Vor der vorderen Reihe 220 ist - wie in Figur 7 gezeigt - eine Kabelwanne 250 vorgesehen, damit die Kabelschlaufen geschützt bewegt werden können.

In diesem Ausführungsbeispiel ist es vorgesehen, dass die Kabelspeicher auf der Schiene 80 dann, wenn sie die linke Position in der vorderen Reihe 220 erreicht haben, händisch weiter versorgt werden. Selbstverständlich ist es auch möglich, diese Versorgung robotertechnisch vorzusehen.

In dieser Ausführung ist es besonders vorteilhaft, dass das Verschieben der Schienen 80 in der vorderen bzw. auch in der hinteren Reihe 220 bzw. mit den Greifern 110 ausgeführt werden kann, indem einer der Greifer 110 an einem der oben beschriebenen und dafür ausgebildeten Griffen 90 angreifen und die Schiene 80 an diesem Griff verschieben.

## Patentansprüche

1. Einrichtung zum Speichern von Kabeln (20), insbesondere von Kabelenden, mit
einem einen Spalt aufweisenden Speicherkörper (12, 14), und
einem als Klemmmittel ausgebildeten Haltemittel (16, 30) zum Halten der Kabel (20) im Spalt, durch das im klemmenden Zustand ein in Kabellängsrichtung jeweils offenen Kabelraum ausgebildet wird, durch den die Kabel (20) gehalten werden, wobei das Klemmmittel einen durch ein erstes Federmittel (52) in eine erste, im wesentlichen senkrecht auf der Kabellängsrichtung stehenden Richtung gedrückten Basisblock (30) aufweist,
**dadurch gekennzeichnet, dass**
das Klemmmittel ein Verschlussteil (16) aufweist, wobei der Basisblock (30) und das Verschlussteil (16) zusammen mit Teilen des Speicherkörpers (12, 14) den Kabelraum ausbilden, und
der Basisblock (30) zumindest auf einer Seite in Kabellängsrichtung eine Schulter aufweist, die über den Speicherkörper (12, 14) herausragt.

2. Einrichtung nach Anspruch 1, **dadurch gekennzeichnet, dass** der Basisblock (30) zu beiden Seiten in Kabellängsrichtung Schultern aufweist.

3. Einrichtung nach Anspruch 1 oder 2, **dadurch gekennzeichnet, dass** das Verschlussteil (16) als durch ein zweites Federmittel in eine zweite, im wesentlichen senkrecht sowohl auf der Kabellängsrichtung, wie auch auf der ersten Richtung stehenden Richtung gedrückte Schnappeinrichtung ausgebildet ist.

4. Einrichtung nach Anspruch 3, **gekennzeichnet durch** ein Bedienungsmittel (50) zum Öffnen des Verschlussteils (16).

5. Einrichtung nach einem der vorstehenden Ansprüche, **dadurch gekennzeichnet, dass** das erste Federmittel (52) zum Einstellen einer bestimmten Federkraft einstellbar ausgebildet ist.

6. Kabelspeichervorrichtung aus einer Vielzahl von hintereinander angeordneten Einrichtungen (10) nach Anspruch 1 bis 5.

7. Kabelspeichervorrichtung nach Anspruch 6, **dadurch gekennzeichnet, dass** die Einrichtungen zum Speichern der Kabel (20) auf einer Schiene (80) angeordnet sind.

8. Kabelspeichervorrichtung nach Anspruch 7, **gekennzeichnet durch** Halte- und Führungsgriffe (90), die so ausgebildet sind, dass die Schienen (10) mit den Kabelspeichern (10) in einer Führung an den Griffen (90) geschoben werden können.

9. Verfahren zum Speichern von Kabeln (20) oder Kabelenden in einer Speichereinrichtung, insbesondere mit Hilfe einer Speichereinrichtung (10) nach einem der Ansprüche 1 bis 5 oder einer Kabelspeichervorrichtung nach einem der Ansprüche 6 bis 8, **dadurch gekennzeichnet,**
**dass** ein Kabelgreifer (110), der ein Kabel (10) fasst, die Schultern eines Blockes (30) der Speichereinrichtung (10) herunterdrückt und damit einen Speicherraum erweitert, wobei das Kabel oder Kabelende (20) ein Verschlussmittel (16) des Kabelspeichers (10) beim Durchführen kurzfristig öffnet, und dass das Kabel oder Kabelende (20) von dem Kabelgreifer (110) freigegeben wird und der Kabelgreifer (110) angehoben wird, wodurch die Schultern des Blockes freigegeben werden, und der Kabelspeicherraum sich so verkleinert, dass das Kabel oder Kabelende (20) klemmend gehalten wird.

## Claims

1. Device for the storage of cables (20), in particular of cable ends, with a storage body (12, 14) having a gap, and with a retaining means (16, 30) constructed as a clamping means for retaining the cables (20) in the gap, by which retaining means an open cable chamber is formed in the longitudinal direction of each cable in the clamping condition, through which the cables (20) are retained, wherein the clamping means has a base block (30) pressed by a first spring means (52) in a first direction standing essentially at right angles to the longitudinal direction of the cable, **characterized in that**
- the clamping means has a closure part (16), the base block (30) and the closure part (16) together with parts of the storage body (12, 14) forming the cable chamber, and
- the base block (30) has a shoulder, at least on one side in the longitudinal direction of the cable, which protrudes beyond the storage body (12, 14).

2. The device according to Claim 1, **characterized in that** the base block (30) has shoulders on both sides in the longitudinal direction of the cable.

3. The device according to Claim 1 or 2, **characterized in that** the closure part (16) is constructed as a snap-in device pressed by a second spring means in a second direction standing essentially at right angles both to the longitudinal direction of the cable and also to the first direction.

4. The device according to Claim 3, **characterized by** an operating means (50) for opening the closure part (16).

5. The device according to one of the previous Claims, **characterized in that** the first spring means (52) is constructed to be adjustable for setting a specific spring force.

6. A cable storage device made from a plurality of devices (10) according to Claims 1 to 5 arranged in sequence.

7. The cable storage device according to Claim 6, **characterized in that** the devices for storing the cables (20) are arranged on a rail (80).

8. The cable storage device according to Claim 7, **characterized by** holding and guiding handles (90), which are constructed in such a way that the rails (80) with the cable storage devices (10) can be pushed by the handles (90) in a guide.

9. Method for the storage of cables (20) or cable ends in a storage device, in particular using a storage device (10) according to one of the Claims 1 to 5, or a cable storage device according to one of the Claims 6 to 8, **characterized in that** a cable gripper (110) which retains a cable (20) presses down the shoulders of one block (30) of the storage device (10) and thus extends a storage chamber, wherein the cable or cable end (20) opens a closure part (16) of the cable storage device (10) for a short time while passing through, and that the cable or cable end (20) is released by the cable gripper (110) and the cable gripper (110) is lifted up, which causes the shoulders of the block to be released and the cable storage chamber to be reduced in size in such a way that the cable or cable end (20) is retained with clamping action.

## Revendications

1. Equipement pour emmagasiner des câbles (20), notamment des extrémités de câbles, comportant
un corps de magasin (12,14) présentant un interstice et
un moyen de maintien (16,30) configuré comme un moyen de serrage afin de maintenir le câble (20) dans l'interstice, à travers lequel, en l'état serré, un espace de câble respectivement ouvert dans la direction longitudinale de câble est réalisé, à travers lequel les câbles (20) sont maintenus, moyennant quoi le moyen de serrage présente un bloc de base (30) pressé par un premier moyen de ressort (52) dans une première direction, essentiellement perpendiculaire à la direction longitudinale de câble, **caractérisé en ce que**
- le moyen de serrage présente un moyen d'obturation (16), moyennant quoi le bloc de base (30) et la pièce d'obturation (16) forment conjointement à des parties du corps de magasin (12,14) l'espace de câble, et
- le bloc de base (30) présente au moins sur un côté de la direction longitudinale de câble un épaulement, lequel dépasse sur le corps de magasin (12,14).

2. Equipement selon la revendication 1, **caractérisé en ce que** le bloc de base (30) présente des épaulements sur les deux côtés dans la direction longitudinale de câble.

3. Equipement selon la revendication 1 ou 2, **caractérisé en ce que** la pièce d'obturation (16) est réalisée comme un dispositif à déclic pressé par un deuxième moyen de ressort dans une deuxième direction, essentiellement perpendiculaire tant à la direction longitudinale de câble qu'à la première direction.

4. Equipement selon la revendication 3, **caractérisé par** un moyen de manoeuvre (50) pour ouvrir la pièce d'obturation (16).

5. Equipement selon une des revendications précédentes, **caractérisé en ce que** le premier moyen de ressort (52) est réalisé de manière réglable afin de régler une force de ressort déterminée.

6. Dispositif de magasin de câble composé d'une pluralité d'équipements (10) disposés les uns derrière les autres selon les revendications 1 à 5.

7. Dispositif de magasin de câble selon la revendication 6, **caractérisé en ce que** les équipements pour emmagasiner des câbles (20) sont disposés sur un rail (80).

8. Dispositif de magasin de câble selon la revendication 7, **caractérisé par** des poignées de maintien et de guidage (90), qui sont configurées de telle sorte que les rails (80) puissent être déplacés avec les magasins de câbles (10) dans une coulisse sur les platines (90).

9. Procédé pour emmagasiner des câbles (20) ou des extrémités de câbles dans un équipement de magasin, notamment à l'aide d'un équipement de magasin (10) selon une des revendications 1 à 5 ou d'un dispositif de magasin de câbles selon une des revendications 6 à 8, **caractérisé en ce que**
un préhenseur de câbles (110), qui saisit un câble (10), presse vers le bas les épaulements d'un bloc (30) de l'équipement de magasin et élargit ainsi un espace de magasin, moyennant quoi le câble ou l'extrémité de câble (20) ouvre brièvement un moyen d'obturation (16) du magasin de câble (10) lors du passage et **en ce que** le câble ou l'extrémité de câble (20) est dégagé par le préhenseur de câble (110) et le préhenseur de câble (110) est relevé, moyennant quoi les épaulements du bloc sont dégagés et l'espace de magasin de câble se rétrécit, de sorte que le câble ou l'extrémité de câble (20) soit maintenu par serrage.
